# EUROPÄISCHE PATENTSCHRIFT

(11) **EP 1 162 154 B1**
(45) Veröffentlichungstag und Bekanntmachung des Hinweises auf die Patenterteilung: **28.09.2005**
(21) Anmeldenummer: 01810453.9
(22) Anmeldetag: 10.05.2001
(51) Int. Cl.: B65D 35/12

(54) **Verpackung mit Klappdeckelverschluss**
Container with a hinged cap
Récipient avec couvercle à charniére

(30) Priorität: 06.06.2000 CH 11122000
(43) Veröffentlichungstag der Anmeldung: 12.12.2001
(73) Patentinhaber: Alcan Technology & Management AG, 8212 Neuhausen am Rheinfall (CH)
(72) Erfinder: Jud, Wilfried, 78224 Singen (DE); Senger, Karl-Heinz, 78224 Singen (DE)

(56) Entgegenhaltungen:
- EP-A- 0 496 704
- DE-C- 3 225 045
- US-A- 4 548 338
- US-A- 5 036 889
- US-A- 5 292 034

## Beschreibung

Vorliegende Erfindung betrifft eine Verpackungstube nach dem Oberbegriff des Anspruchs 1.

Die Vorteile von Klappdeckelverschlüssen gegenüber beispielsweise Schraubdeckelverschlüsse sind bekannt. Klappdeckelverschlüsse lassen sich beispielsweise schnell, einfach und einhändig bedienen. Der Klappdeckel bleibt ferner nach Öffnen an der Verpackung befestigt, so dass dieser nicht abhanden kommen kann.

Flexible Verpackungen, insbesondere tubenähnliche Verpackungen oder Verpackungstuben, mit pastösem Inhalt werden deshalb heute zunehmend mit Klappdeckelverschlüssen ausgerüstet.

Eine bekannte Verpackungstube mit Klappdeckelverschluss enthält z.B. einen Behälterkörper resp. ein Tubenrohr und ein eine Öffnung enthaltendes und durch Anschweissen oder Ansiegeln an das Tubenrohr endseitig angebrachtes und separat gefertigtes Kopfteil aus Polyethylen. Das Kopfteil ist in der Regel mit einem Schraubgewinde zum Anbringen eines Klappdeckelverschlusses ausgestattet, wobei der Klappdeckelverschluss auf das Kopfteil der Verpackungstube aufgeschraubt ist. Die Formschlussverbindung zwischen Verpackungsbehälter und Klappdeckelverschluss erlaubt die individuelle Ausgestaltung der einzelnen Verpackungselemente bezüglich der eingesetzten Werkstoffe.

Die beschriebene Verpackungstube ist jedoch aufwendig in ihrer Herstellung, müssen doch mit dem Tubenrohr, dem Kopfteil und dem Klappdeckelverschluss wenigstens drei separate Teile angefertigt und in zusätzlichen Verfahrensschritten zu einer kompletten Verpackungstube zusammengeführt werden.

Die EP 496 704 B1 beschreibt beispielsweise eine Verpackungstube mit einem Tubenrohr und einem Kopfteil. Der Rohrkörper besteht aus einem dreischichtigen Verbundlaminat mit einer Zwischenschicht oder -folie mit Barrierewirkung gegen Gase und Wasserdampf, beidseitig beplankt mit Schichten aus Polyethylen. Das Kopfteil enthält ein Schulterteil sowie eine Öffnung und trägt ein Gewinde zur Aufnahme eines Schraubverschlusses. Das Kopfteil besteht aus einem mittels Spritzgiesstechnologie verarbeiteten Polyethylen und ist mittels Schweissverbindung mit dem Rohrkörper verbunden.

Die US 5,292,034 beschreibt ebenfalls eine Verpackungstube mit einem mehrteiligen Verschlusssystem, welches ein mit dem Tubenrohr verschweissstes Gewindeteil umfasst. Das Gewindeteil sowie die aussen liegenden Schichten des Tubenrohrs sind beispielsweise aus einem Polyethylen.

Ferner sind Verpackungstuben bekannt, bei welchen der Behälterkörper zusammen mit dem Klappdeckelverschluss mittels Spritzgiesstechnologie in einem Stück gefertigt ist. Die Wand des Tubenkörpers besteht herstellungsbedingt querschnittlich aus einer einzigen durchgängigen Kunststoffschicht und weist deshalb in der Regel eine unbefriedigende Barrierewirkung gegen flüchtige Stoffe wie Gase und Wasserdampf auf.

Die US 5,036,889 beschreibt weiters eine Verpackungstube mit einem Behälterkörper aus einem Folienverbund mit aussenseitigen Schichten aus Polyethylen und einem in den Behälterkörper integrierten Schulterteil. Ein in einem Stück geformter Klappdeckelverschluss aus Polyethylen ist mit dem Schulterteil an den Behälterkörper gesiegelt.

Die Biegefestigkeit von Klappdeckelverschlüssen aus Polyethylen ist jedoch vielfach nicht befriedigend. Dies wirkt sich dahin gehend aus, dass das den Klappdeckel mit dem Verschlusshals verbindende Scharnier unter erhöhter Bruchanfälligkeit leidet.

Der Erfindung liegt deshalb die Aufgabe zugrunde, eine flexible Verpackung, insbesondere eine Verpackungstube, mit einem bruch- und biegefesten Klappdeckelverschluss vorzuschlagen, welche aus möglichst wenigen Einzelteilen gefertigt und somit einfach und kostengünstig in ihrer Herstellung ist.

Erfindungsgemäss wird die Aufgabe durch den kennzeichnenden Teil des Anspruchs 1 gelöst.

Mit ringförmigem Wandabschnitt soll in diesem Text nicht nur eine in Draufsicht kreisrunde Ausgestaltung desselben gemeint sein. Der ringförmige Wandabschnitt und somit der Verschlusshals kann in Draufsicht auch z.B. eine polygonale, elliptische, ovale oder rechteckige Form aufweisen. Mit ringförmig soll vielmehr ein die Verschlusshalsöffnung vollumfänglich, d.h. endlos, umgebender und eine Hohlkörperform mit begrenzter Höhenausdehnung beschreibender Wandabschnitt beschrieben sein.

Der Überlappungsbereich wird zweckmässig durch ein ineinandergreifendes Zusammenführen des Verschlusshalses mit dem Behälterkörper ausgebildet. In einer ersten Ausführung greift der Verschlusshals in die Behälterkörperöffnung ein, so dass die dem Verpackungsinhalt zugewandte innere Aussenfolie resp. deren innere Deckfolie des Behälterkörpers mit der äusseren Wandung des Verschlusshalses einen Überlappungsbereich ausbildet.

In einer zweiten Ausführung ist der Verschlusshals über den Behälterkörperöffnung gestülpt, so dass die dem Verpackungsinhalt abgewandte äussere Aussenfolie resp. deren äussere Deckfolie des Behälterkörpers mit der inneren Wandung des Verschlusshalses einen Überlappungsbereich ausbildet.

In einer dritten Ausführung greift der Behälterkörper in eine ringförmige, querschnittlich gabelartige Ausnehmung des Verschlusshalses, wobei zwei eine Nut ausbildende ringförmige Schenkelstreifen des Verschlusshalses mit den beiden Aussenfolien des Behälterkörpers einen Überlappungsbereich ausbilden.

In einer weiteren Ausführung der Erfindung kann der Verschlusshals im Bereich der Verschlusshalsöffnung beidseitig von Folien oder Folienverbunden des Behälterkörper-Folienverbundes überlappt sein, so dass der Verschlusshals zwischen zwei Folien oder Folienverbunden des Behälterkörper-Folienverbundes eingreift. Der Behälterkörper-Folienverbund weist in diesem Fall im Bereich der Behälterkörperöffnung ein Auftrennung entlang einer Verbindungsfläche zwischen zwei Folien bzw. Folienverbunden über eine bestimmten Flächenabschnitt auf, welcher zugleich den Überlappungsbereich definiert.

Der Klappdeckelverschluss und der Verpackungsbehälter sind im Überlappungsbereich zweckmässig mittels einer flächigen Siegel- oder Schweissverbindung miteinander verbunden.

In Ausführung der Verpackung als Verpackungstube liegt der Behälterkörper in Form eines Tubenrohres vor. Das Tubenrohr kann ein nahtloses Tubenrohr, ein Tubenrohr mit Längsnaht oder ein Wickeltubenrohr sein. Ferner trifft die Erfindung auch auf tubenähnliche Verpackungen mit Klappdeckelverschluss zu.

Die Herstellung der Tubenrohre von Verpackungstuben geschieht z.B. durch Rollen und überlappendes Verbinden eines Folienverbundes in endloser Form zu einem Rohr. Von dem Rohr werden die Tubenrohre in gewünschter Länge abgetrennt. Gegebenenfalls wird einends ein schulterförmiger Abschluss zum Verbinden des Tubenrohres mit einem Klappdeckelverschluss geformt.

Geeignete Materialien für den Behälterkörper, insbesondere für das Tubenrohr, sind beispielsweise Folienverbunde enthaltend Schichten oder Folien aus thermoplastischen Kunststoffen auf der Basis von Olefin-, Ester-, Amid-, Styrol- oder Vinylverbindungen. Ferner weist der Folienverbund zweckmässig wenigstens eine Folie oder Schicht mit Barrierewirkung gegen Gase und/oder Wasserdampf auf.

Typische Beispiele von Kunststoffen für thermoplastische Schichten oder Folien sind Polyethylene, Polypropylene, Polyalkylenterephtalate, wie Polyethylenterephthalat, Polyamide, Polystyrol oder Copolymerisate aus Polystyrol mit Acrylnitril oder aus Polystyrol mit Butadien oder Terpolymerisate aus Polystyrol mit Synthesekautschuken und Acrylnitril oder Polyvinylchlorid.

Die Folien oder Schichten können insbesondere aus einem Polyethylen (PE), wie Polyethylen hoher Dichte (HDPE, Dichte grösser als 0,944 g/cm³), Polyethylen mittlerer Dichte (MDPE, Dichte: 0,926 - 0,940 g/cm³), lineares Polyethylen mittlerer Dichte (LMDPE, Dichte: 0,926 - 0,940 g/cm³), Polyethylen niedriger Dichte (LDPE, Dichte: 0,910 - 0,925 g/cm³) und lineares Polyethylen niedriger Dichte (LLDPE, Dichte: 0,916 - 0,925 g/cm³) sein, wobei die PE-Folien mono- oder biaxial verstreckt sein können.

Die Folien oder Schichten können ferner insbesondere aus einem Polypropylen (PP), wie amorphes, kristallines, hochkristallines, isotaktisches, syndiotaktisches, ataktisches Polypropylen oder einem Gemisch davon, sowie aus axial oder biaxial orientiertem oder gegossenem Polypropylen sein, wobei die PP-Folien uni- oder biaxial verstreckt sein können. Die Folien oder Schichten können überdies aus Homo-, Co- oder Terpolymerisaten sowie Polyblends des Polypropylens sein. Dies sind z.B. Ethylen/Propylen-Multiblock-Copolymer (E/P-B), Ethylen-Propylen-Elastomer (EPM), Ethylen-Propylen-Dien-Elastomer (EPDM), Ethylen/Propylen/Dien-Thermoplastelastomer (EPTE), kautschukmodifiziertes Polypropylen (PP+EPM), sowie weitere nicht genannte Co- bzw. Terpolymere oder Polyblends des Polypropylens.

Polyblends des Polypropylens können auch Polyblends von Co- oder Terpolymeren des Polypropylens umfassen.

Wird nachfolgend von "vorgenannten Polypropylenen" gesprochen so bezieht sich dies unter anderem auf obige Aufzählung.

Der Behälterkörper besteht zweckmässig aus einem Folienverbund und enthält eine innere, dem Verpackungsinhalt zugewandte und eine äussere, dem Verpackungsinhalt abgewandte Aussenfolie. Die innere und äussere Aussenfolie enthalten ihrerseits vorzugsweise eine in äusserster, freier Lage angeordnete innere resp. äussere Deckschicht.

Die innere und/oder die äussere Aussenfolie wiederum können aus einem Folienverbund oder einem Coextrusionsfilm, enthaltend eine Deckschicht, bestehen. Die Deckschicht ihrerseits ist bei einem Folienverbund z.B. eine Monofolie oder bei einem Coextrusionsfilm z.B. eine Schicht. Die Aussenfolien können ebenfalls Monofolien sein, wobei die Deckschichten in diesem Fall jeweils den Aussenfolien entsprechen.

Die innere resp. äussere Deckschicht kann die in äusserster, freier Lage angeordnete Schicht einer mehrschichtigen durch Coextrusion hergestellten inneren resp. äusseren Aussenfolie sein. Diese können ihrerseits mit weiteren Schichten oder Folien, z.B. mit einer Zwischenschicht oder -folie und/oder einer oder mehreren weiteren mehrschichtigen Coextrusionsfolien, zu einem Behälterkörper-Folienverbund zusammengeführt sein.

Ebenso können den Aussenfolien entsprechende Deckfolien als Monofolien mit weiteren Folien bzw. Folienverbunden zum genannten Behälterkörper-Folienverbund zusammengeführt sein.

In bevorzugter Ausführung bestehen die innere und äussere Aussenfolie des Behälterkörper-Folienverbundes aus einem Coextrusionsfilm.

Die innere und/oder äussere Deckschicht und insbesondere die dem vorgenannten Überlappungsbereich zugewandte Deckschicht der inneren oder äusseren Aussenfolie bestehen zweckmässig aus einer Folie bzw. Schicht aus einem vorgenannten Polypropylen, Co- oder Terpolymerisat oder Polyblend des Polypropylens.

In weiterer bevorzugter Ausführung der Erfindung sind die Aussenfolien Monofolien, Folienverbunde oder Coextrusionsfolien mit zwei, drei, oder mehreren Schichtlagen, wobei die innere und/oder die äussere und insbesondere die dem vorgenannten Überlappungsbereich zugewandte Aussenfolie aus einem vorgenannten Polypropylen, Co- oder Terpolymerisat oder Polyblend des Polypropylens bestehen.

Die innere und/oder äussere Aussenfolien und insbesondere deren Deckschichten können ferner Schichten, Folien, resp. Folienverbunde aus PP-Formmassen nach DIN 16774 enthalten oder daraus bestehen, wie beispielsweise:
- PP-H:: Homopolymerisate des Propylens,
- PP-B:: Block-Copolymerisate des Propylens mit einem Massenanteil bis 50% eines oder mehrerer aliphatischer Olefine ohne funktionelle Gruppen (z.B. Ethylen),
- PP-R:: Statistische Copolymerisate des Propylens mit einem Massenanteil bis 50% eines oder mehrerer aliphatischer Olefine ohne funktionelle Gruppen (z.B. Ethylen),
- PP-Q:: Mischungen von Polymeren mit einem Massenanteil von mindestens 50% Polypropylen der Gruppen H, B oder R.

Die Aussenfolien, insbesondere jene Aussenfolie, welche mit dem Klappdeckelverschluss teilflächig einen stoffschlüssigen Verbund eingeht, und insbesondere deren Deckschichten bestehen in bevorzugter Ausführung aus einem Polyblend des Polypropylens mit Polyethylen.

In weitere Ausführung der Erfindung kann die innere und/oder äussere Aussenfolie eine Verstärkungsfolie zur Versteifung des Behälterkörper-Folienverbundes, insbesondere eine Verstärkungsfolie aus einem Homopolymer des Polypropylens, enthalten. Die Verstärkungsfolie ist vorzugsweise eine Zwischenschicht eines mehrschichtigen Folienverbundes, welcher die innere und/oder äussere Aussenfolie bildet.

Die innere und/oder äussere Aussenfolien können beispielsweise eine Monofolie, einen Folienverbund oder einen Coextrusionsfilm mit einer Deckschicht aus einem vorgenannten Polypropylen, Co- oder Terpolymerisat oder Polyblend des Polypropylens und daran anschliessend eine Verstärkungfolie aus einem Homopolymer des Polypropylens enthalten. Weitere an die Verstärkungsfolie anschliessende Schichten bzw. Folien aus Kunststoff sind denkbar. Bevorzugt sind die Aussenfolien dreischichtig und enthalten eine beidseitig mit einer vorgenannten Monofolie, Folienverbund oder Coextrusionsfolie beplankten Verstärkungsfolie, der vorgenannten Art, wobei eine an die Verstärkungsfolie anschliessende Folie die Deckschicht enthält. Ferner können die Aussenfolien aus einem Zweischichtverbund mit einer vorgenannten die Deckschicht enthaltenden Monofolie, Folienverbund oder Coextrusionsfolie und einer vorgenannten Verstärkungsschicht bestehen.

Bevorzugt enthält die äussere Aussenfolie und insbesondere die äussere und innere Aussenfolie eine Verstärkungsfolie. Die Verstärkungsfolie in der äusseren Aussenfolie weist dabei vorteilhaft eine grössere Schichtdicke auf als jene der inneren Aussenfolie.

Die Aussenfolien weisen beispielsweise eine Gesamtdicke von 20 - 250 µm, vorzugsweise von 30 - 200 µm auf. In besonderer Ausführung soll die äussere Aussenfolie eine Versteifung des Folienverbundes bewirken und weist gegenüber der inneren Folie entsprechend eine grössere Schichtdicke, beispielsweise eine um 15 - 100 µm grössere Schichtdicke, auf. Die innere und/oder äussere Aussenfolien können TiO₂-haltig oder TiO₂-frei bzw. transparent sein.

Behälterkörper-Folienverbunde können neben den genannten Aussenfolien eine oder mehrere weitere, zwischen den Aussenfolien angeordneten Folien oder Schichten, insbesondere eine Zwischenfolie bzw. -schicht, mit Barrierewirkung gegen den Durchtritt oder Diffusion von wahlweise oder insgesamt Gasen oder Dämpfen, wie Luft, Sauerstoff, Kohlendioxid, Wasserdampf oder gegen Wirk-, Aroma- und Duftstoffe, enthalten. Die Wahl der Barriereschicht hängt insbesondere von der erwünschten Barrierewirkung ab.

Eine Folie mit genannter Barrierewirkung kann z.B. aus einem Metall, z.B. Eisenmetall, wie Eisen, verzinktes Eisen, Stahl oder Nicht-Eisenmetall, wie Chrom und insbesondere Aluminium und seine Legierungen, sein. Die Metallfolie kann eine Dicke von z.B. 6 - 100 µm, vorzugsweise von 6 - 50 µm und insbesondere von 7 - 30 µm aufweisen.

Weitere geeignete Zwischenfolien bzw. -schichten mit genannter Barrierewirkung sind beispielsweise organische Barriereschichten, z.B. Folien aus Kunststoffen, wie Polyvinylidenchlorid (PVDC), Polymere des Ethyl-Vinyl-Alkohol, Ethylenvinylalkohol-Copolymere (EVOH), Polyacrylnitril, z.B. BAREX®, Cyclo-Olefin-Copolymere (COC), Polyacryl-Polyamid-Copolymeren, Copolyester, flüssigkristalline (liquid crystal) Polymere (LCP), Polyethylenterephthalat (PETP) oder aromatische und amorphe Polyamide sowie Acrylnitrilcopolymer-haltige Folien. Die Kunststoff-Folien können eine Dicke von z.B. 6 - 100 µm, insbesondere von 10 - 80 µm aufweisen.

Gute Barriereeigenschaften gegen Gase und Wasserdampf enthalten auch Trägerfolien, wie Kunststoff-Folien, welche in einem Vakuumdünnschichtverfahren mittels PVD- (physical vapour deposition) oder CVD- (chemical vapour deposition) Techniken aufgebrachte keramische oder metallische Schichten enthalten. Keramische Schichten können z.B. Verbindungen der Formeln SiOₓ , wobei x eine Zahl von 0.9 bis 2 ist, sowie Aluminiumoxid (Al₂O₃) oder Aluminiumnitrid sein, die in dünner Schicht, z.B. im Bereich von 5 - 500 nm (Nanometer), insbesondere von 10 - 200 nm, im Vakuum auf eine Trägerfolie abgeschieden worden sind.

Metallische Schichten aus Aluminium oder einem der oben genannten Metallen können auch durch Sputtern (Kathodenzerstäubung) auf die Oberfläche einer Trägerfolie aufgebracht sein.

Insbesondere Kunststoff-Folien, z.B. aus der Reihe der Polyolefine, ohne oder mit ungenügenden Barriereeigenschaften können eine ein- oder beiseitige Keramik- oder Metallbeschichtung mit vorgenannten Eigenschaften aufweisen.

Die Trägerfolie aus Kunststoff kann z.B. eine Folie aus Polyamid, Polyester, Polyolefin, Polyvinylchlorid, Polycarbonat oder Polyethylentherephthalat (PET) sein. Die Dicke dieser Kunststoff-Folien kann z.B. 6 - 100 µm, vorzugsweise 10 - 80 µm betragen.

Die oben genannten Zwischenfolien bzw. -schichten können auch als Barriereschichten, insbesondere als Zwischenschichten bzw. -folien mit Barrierewirkung, im nachfolgend beschriebenen mehrschichtigen Klappdeckelverschluss eingesetzt werden.

Die Behälterkörper-Folienverbunde können neben den genannten Aussenfolien und der Zwischenfolie bzw. -schicht mit Barrierewirkung noch weitere Folien, Folienverbunde oder Schichten aus thermoplastischen Kunststoffen, z.B. aus den eingangs erwähnten Kunststoffen, insbesondere aus Polypropylen, Polyethylen oder Polyalkylenterephtalat, wie Polyethylenterephthalat oder Polyamid, Polystyrol oder aus einem Copolymerisat aus Polystyrol mit Acrylnitril oder aus Polystyrol mit Butadien oder Terpolymerisate aus Polystyrol mit Synthesekautschuken und Acrylnitril oder Polyvinylchlorid, enthalten.

Der Behälterköper-Folienverbund oder einzelne Folien oder Schichten daraus können durchsichtig, opak oder undurchsichtig sein. Ferner kann der Behälterkörper-Folienverbund oder einzelne Folien oder Schichten daraus farblos, an- oder durchgefärbt sein.

Der Behälterkörper-Folienverbund weist zweckmässig eine Gesamtdicke von 100 - 600 µm, vorzugsweise von 100 - 450 µm, insbesondere von 120 - 300 µm auf.

Die einzelnen Folien bzw. Folienverbunde des Behälterkörper-Folienverbundes können z.B. mittels Extrusion, Coextrusion oder Kalandrieren hergestellt sein. Die einzelnen Folien bzw. Folienverbunde des Behälterkörper-Folienverbundes können mittels Verbindungsschichten zusammengeführt sein. Die Verbindungsschichten sind bevorzugt mittels Kaschierklebern oder Kaschierlacken erzeugte Schichten mit einer Flächendichte von z.B. 1 - 10 g/m², insbesondere 2 - 8 g/m², oder Extrusions- bzw. Coextrusionsschichten aus z.B. einem polyolefinischen Blend aus LL-DPE, LDPE, MDPE, HDPE oder aus EAA (Ethylen-AcrylsäureCopolymer) oder aus einem Polypropylen, Co- oder Terpolymerisat oder Polyblend des Polypropylens. Die genannten Extrusions- bzw. Coextrusionsschichten können eine Dicke von z.B. 2 - 50 µm aufweisen.

Die Oberflächen der Folien können mit einem Haftvermittler behandelt sein. Die Folien können ferner zur Verbesserung der Haftung einer Korona-, Flamm-, Plasma- oder Ozonbehandlung unterzogen sein.

Bevorzugte Behälterkörper-Folienverbunde enthalten eine zwischen zwei Aussenfolien, welche aus einem Kunststoff aus oder mit einem vorgenannten Polypropylen, Co- oder Terpolymerisat oder Polyblend des Polypropylens bestehen, angeordnete Zwischenfolie mit Barrierewirkung aus z.B. einem Polyethylenterephthalat, Polyamid, Polyester, EVOH, LCP oder COC oder einem Metall, wie Aluminium oder einer Aluminiumlegierung.

In weiterer bevorzugter Ausführung ist wenigstens auf einer Seite zwischen einer inneren und/oder äusseren Aussenfolie und der genannten Zwischenfolie mit Barrierewirkung eine Verstärkungsfolie aus einem vorgenannten Polypropylen, Co- oder Terpolymerisat oder Polyblend des Polypropylens einer Dicke von z.B. 20 - 200 µm, vorzugsweise von 40 - 150 µm, zur Versteifung des Behälterkörper-Folienverbundes enthalten. Die Verstärkungsfolie enthält insbesondere ein Homopolymerisat des Polypropylens oder besteht daraus. Die Verstärkungsfolie kann ferner, wie bereits erwähnt, auch Teil eines Folienverbundes einer, insbesondere der äusseren Aussenfolie, sein. Die Verstärkungsfolie kann ferner selbst ein Folienverbund oder ein Coextrusionsfilm sein.

Die innere Aussenfolie schliesst, gegebenenfalls über eine Haft- Kaschier- oder Klebschicht, bevorzugt direkt an die Zwischenfolie bzw. -schicht an, so dass die Schichtdicke zwischen Barriereschicht und Verpackungsinhalt möglichst gering ist und die Barrierewirkung möglichst nahe am Verpackungsinhalt eintritt. Die innere Aussenfolie ist bevorzugt dünner als die äussere Aussenfolie. Die innere Aussenfolie kann z.B. 1 - 250 µm, vorzugsweise 10 - 150 µm, insbesondere 15 - 100 µm, dünner sein als die äussere Aussenfolie.

In einer weiteren Ausführung der Erfindung schliesst die äussere Aussenfolie, gegebenenfalls über eine Haft- Kaschier- oder Klebschicht, direkt an die Zwischenfolie bzw. -schicht mit Barrierewirkung an, wobei insbesondere in diesem Fall die Verstärkungsschicht/-en bzw. -folie/-n Teil der äusseren und/oder inneren Aussenfolie ist/sind.

Der Klappdeckelverschluss ist bevorzugt ein in einem Stück mittels Spritzgiessen oder Pressformen gefertigtes Formteil. Der Verschlusshals des Klappdeckelverschlusses ist zweckmässig rohrförmig und kann z.B. zylinderförmig, insbesondere kreiszylinderförmig, oder konisch, mit einer sich gegen die Ausgussöffnung hin verjüngenden Mantelfläche, ausgebildet sein. Das den Verschlusshals mit dem Klappdeckel verbindende Scharnier wird zweckmässig im selben Spritzgiessverfahren als integrales Bestandteil des Klappdeckelverschlusses hergestellt.

Der Klappdeckelverschluss kann ferner einen im selben Verfahren zusammen mit dem Klappdeckelverschluss hergestellten Originalitätsverschluss enthalten. Der Originalitätsverschluss ist vorzugsweise über funktionelle Verbindungsbrücken mit dem Klappdeckelverschluss verbunden. Der Originalitätsverschluss besteht dabei vorteilhaft im wesentlichen aus einem vorgenannten Polypropylen, Co- oder Terpolymerisat oder Polyblend des Polypropylens. Eine besondere Ausführung eines solchen Originalitätsverschlusses ist ausführlich in den nachfolgenden Ausführungsbeispielen beschrieben.

Der Klappdeckelverschluss besteht im wesentlichen aus einem vorgenannten Polypropylen, Co- oder Terpolymerisat oder Polyblend des Polypropylens. Der Begriff "Im wesentlichen" ist insbesondere dahingehend auszulegen, dass der Klappdeckelverschluss neben dem genannten Kunststoff zusätzlich eine Folie, Schicht oder Beschichtung mit Barrierewirkung enthalten kann, wie sie nachfolgend beschrieben sind.

Der Klappdeckelverschluss kann enthalten oder bestehen aus amorphem, kristallinem, hochkristallinem, isotaktischem, syndiotaktischem oder ataktischem Polypropylen sowie einem Gemisch davon oder ein cast-Polypropylen sein. Ferner kann das Polypropylen ein Homo-, Co- bzw. Terpolymerisat oder ein Gemisch davon sein. Weiters sind auch Polyblends des Polypropylens, z.B. ein Polyblend des Polypropylens mit Polyethylen, anwendbar.

Mögliche Co- bzw. Terpolymere und Polyblends sind z.B. Ethylen/Propylen-Multiblock-Copolymer (E/P-B), Ethylen-Propylen-Elastomer (EPM), Ethylen-Propylen-Dien-Elastomer (EPDM), Ethylen/Propylen/Dien-Thermoplastelastomer (EPTE), kautschukmodifiziertes Polypropylen (PP+EPM), sowie weitere nicht genannte Co- bzw. Terpolymere oder Polyblends des Polypropylens.

Ferner kann der Klappdeckelverschluss auch aus PP-Formmassen nach DIN 16774 bestehen oder diese enthalten, wie beispielsweise:
- PP-H:: Homopolymerisate des Propylens,
- PP-B:: Block-Copolymerisate des Propylens mit einem Massenanteil bis 50% eines oder mehrerer aliphatischer Olefine ohne funktionelle Gruppen (z.B. Ethylen),
- PP-R:: Statistische Copolymerisate des Propylens mit einem Massenanteil bis 50% eines oder mehrerer aliphatischer Olefine ohne funktionelle Gruppen (z.B. Ethylen),
- PP-Q:: Mischungen von Polymeren mit einem Massenanteil von mindestens 50% Polypropylen der Gruppen H, B oder R.

Der Klappdeckelverschluss besteht bevorzugt im wesentlichen aus einem Polyblend des Polypropylens, insbesondere aus einem Polyblend des Polypropylens mit Polyethylen.

Zwecks Verbesserung der Kälteschlagfestigkeit kann der genannte polypropylenhaltige Kunststoff insbesondere mit ataktischem Polypropylen angereichert sein. Die genannten polypropylenhaltigen Kunststoffe können ferner Stabilisatoren, z.B. zur Erhöhung der Wärmefestigkeit, sowie weitere Zusatzstoffe, wie z.B. mineralische Zusatzstoffe, zwecks Erreichen oder Verbessern bestimmter Eigenschaften, enthalten.

Das Schmelzverhalten des Kunststoffes der Aussenfolie bzw. der Deckschicht der Aussenfolie ist vorzugsweise auf das Schmelzverhalten des Kunststoffes des Klappdeckelverschlusses abgestimmt.

Die vorgenannte werkstoffbezogene Beschaffenheit des Klappdeckelverschlusses gilt auch für wenigstens die Aussenschichten des nachfolgend beschriebenen mehrschichtigen Klappdeckelverschlusses.

Für höherwertige Verpackungsgüter kann der Klappdeckelverschluss eine zusätzliche Diffusionssperre in Form einer Barriereschicht, insbesondere einer Barriereschicht aus der vorstehenden Aufzählung, enthalten. Die Barrierewirkung des Klappdeckelverschlusses kann gegen bestimmte Stoffe wie Wasserdampf, Gase, Aroma- oder Duftstoffe gerichtet sein.

Diese Barriereschicht kann z.B. eine auf der dem Verpackungsinhalt zugewandten oder abgewandten Oberfläche des Klappdeckelverschlusses angeordnete Schicht oder Folie sein. Beispiele von Barriereschichten für Klappdeckelverschlüsse sind durch Vakuumdünnschichttechnik erzeugte keramische Schichten oder folienförmige Auflagen aus Kunststoff. Eine Folie oder Schicht mit Barrierewirkung kann z.B. eine Metall- oder Kunststoff-Folie bzw. -Schicht enthaltend oder bestehend aus PETP, EVOH, COC, LCP oder einem Acryl-Nitril-Copolymer sein.

Barriereschichten können teil- oder vollflächig auf dem Klappdeckelverschluss aufgetragen sein. In bevorzugter Ausführung enthält der Klappdeckelverschluss, insbesondere der Verschlusshals, eine an der dem Verpackungsinhalt zugewandten Oberfläche teil- oder vollflächig angeordnete Barriereschicht.

Die Barriereschicht oder -folie ist bevorzugt teil- oder vollflächig auf eine oder beide Oberflächen des Klappdeckelverschlusses, z.B. mittels Kaschieren oder Coextrusion, aufgebracht. Der mit dem Behälterkörper einen stoffschlüssigen Verbund eingehende Oberflächenabschnitt des Klappdeckelverschlusses ist zweckmässig nicht mit einer der vorgenannten Folie oder Schicht mit Barrierewirkung versehen.

In weiterer Ausführung der Erfindung kann der Klappdeckelverschluss ein in einem kombinierten Coextrusion-Spritzgiessverfahren hergestelltes mehrschichtiges, einteiliges Formteil sein. Der Klappdeckelverschluss ist vorteilhaft ein wenigstens dreischichtiges, insbesondere ein dreischichtiges Formteil, mit einer Zwischenschicht mit Barrierewirkung gegen Gase (Luft, Sauerstoff, Kohlendioxid, Wasserdampf), Aroma- und/oder Duftstoffe.

Die Barriereschicht kann eine der vorgenannten Barriereschichten, wie sie auch im Behälterkörper Anwendung finden kann, sein. Vorzugsweise ist die Barriereschicht eine Kunststoff-Folie aus EVOH, PETP, Polyamid, COC und insbesondere aus LCP.

Wenigstens die Aussenschichten, insbesondere die den Überlappungsbereich ausbildenden Aussenschichten, des mehrschichtigen Klappdeckelverschlusses sind aus einem vorgenannten Polypropylen, Co- oder Terpolymerisat oder Polyblend des Polypropylens.

In bevorzugter Ausführung ist ausschliesslich der Verschlusshals mehrschichtig und eine Barriereschicht enthaltend aufgebaut.

Der erfindungsgemässe Verpackungsbehälter ist herstellbar dadurch, dass der Klappdekkelverschluss mit seinem Verschlusshals an die Behälterkörperöffnung des vorgefertigten Behälterkörpers unter Ausbildung einer Verbindungsnaht geschweisst oder gegossen wird, wobei der Klappdeckelverschluss wenigstens in seinen Aussenschichten und die der Verbindungsnaht zugewandte Aussenfolie oder Deckfolie aus einem Polypropylen, Co- oder Terpolymer des Polypropylens oder Polyblend des Polypropylens besteht.

Der Verschlusshals wird in einer möglichen Ausführung des Verfahrens unter Ausbildung eines Überlappungsbereichs mit einem die Verschlusshalsöffnung ringförmig umgebenden Wandabschnitt über die Behälterkörperöffnung gestülpt oder in diese eingreifend geschoben, wobei im Überlappungsbereich zwischen dem Verschlusshals und dem Behälterkörper-Folienverbund eine Siegel- oder Schweissverbindung ausbildet wird.

Die Spritzgiess- oder Pressformgebung geschieht zweckmässig unter Einsatz mehrteiliger aus Matrize und Patrize (Pressdorn) bestehender Formwerkzeuge.

Der Klappdeckelverschluss kann gegebenenfalls auch direkt an den Behälterkörper angegossen werden, wobei der Behälterkörper mit dem den Überlappungsbereich ausbildenden Wandabschnitt in die Matrize oder Patrize des Formwerkzeuges zu liegen kommt.

Fallweise kann eine Folie oder ein Folienverbund mit Barriereeigenschaften des vorbeschriebenen Aufbaus auf die Patrize oder in die Matrize aufgebracht werden, deren Deckfolie während des Spritzgiess- oder Pressformvorganges zur Fertigung des Klappdeckelverschlusses mit dem Formstück eine stoffschlüssige Verbindung eingeht.

In bevorzugter Ausführung werden mehrschichtige Folien bzw. Folienverbunde mit Barrierewirkung eines vorgenannten Aufbaus mit einer in äusserster Lage angeordneten Folie oder Schicht aus einem vorgenannten Polypropylen, Co- oder Terpolymerisat oder Polyblend des Polypropylens vorgefertigt und im Spritzgiess- oder Pressformwerkzeug stoffschlüssig mit dem Klappdeckelverschluss verbunden.

In weiterer Ausführung der Erfindung kann der Klappdeckelverschluss nach seiner Herstellung in einem Vakuumdünnschichtverfahren ein- oder beidseitig, teil- oder vollflächig, insbesondere auf der dem Verpackungsinhalt zugewandten Oberfläche, mit einer keramischen Barriereschicht beschichtet werden.

Die Schweiss- oder Siegelverbindung im genannten Überlappungsbereich zwischen Klappdeckelverschluss und dem Behälterkörper kann mittels Strahlungs- oder Kontaktwärme oder Fremdheizung durch An- oder Aufschmelzen des Klappdeckelverschlusses und/oder der anliegenden Aussenfolien, insbesondere der anliegenden Deckfolie, des Behälterkörper-Folienverbunds ausgeführt werden.

Gegebenenfalls kann während dem Schweissen oder Siegeln im Überlappungsbereich ein Anpressdruck auf die zu fügenden Flächenabschnitte aufgebracht werden.

Die erfindungsgemässe Verpackung mit einem Klappdeckelverschluss aus Polypropylen zeichnet sich gegenüber solchen aus Polyethylen unter anderem durch eine höhere Oberflächenhärte, eine höhere Zugfestigkeit, ein höheres elastischen Rückstellvermögen, eine höhere Temperaturfestigkeit und eine bessere Langzeitbeanspruchbarkeit aus. Die Bruchanfälligkeit des Scharniers des Klappdeckelverschlusses, z.B. in Form eines Ermüdungsbruches, ist deshalb bei der erfindungsgemässen Verpackung wesentlich geringer. Ferner eignen sich Verpackungen mit wenigstens aus Polypropylen bestehenden Aussenfolien bzw. Deckschichten des Behälterkörper-Folienverbundes und mit einem Klappdeckelverschluss aus Polypropylen besser zur Heissabfüllung und Sterilisation, insbesondere Hitze- oder Strahlungssterilisation, des Verpackungsinhaltes. Der erfindungsgemässe Verpakkungsbehälter eignet sich ferner für höhere Platzdrucke an den Längs-, End- und Kopfnähten. Dadurch können die Verpackungen höheren Beanspruchungen ausgesetzt werden oder die Wanddicken für gleiche Beanspruchungen können gegenüber Behälterkörpern aus Polyethylen reduziert werden und somit auch die Materialkosten.

Im folgenden wird die Erfindung beispielhaft und mit Bezug auf die beiliegenden Zeichnungen näher erläutert. Es zeigen:
- Fig. 1:: eine schematische Darstellung eines Tubenoberteils mit Klappdeckelverschluss aus der Perspektive;
- Fig. 2:: eine schematische Querschnittsansicht durch ein Tubenoberteil mit Klappdeckelverschluss;
- Fig. 3a:: Frontansicht einer weiteren erfindungsgemässen Tubenverpackung;
- Fig. 3b:: Seitenansicht einer erfindungsgemässen Tubenverpackung gemäss Fig. 3a;
- Fig. 4a:: einen schematischen Aufbau eines Tubenrohrlaminates gemäss Erfindung;
- Fig. 4b:: einen schematischer Aufbau eines weiteren Tubenrohrlaminates gemäss Erfindung;
- Fig. 4c:: einen schematischer Aufbau eines weiteren Tubenrohrlaminates gemäss Erfindung.

Figur 1 zeigt eine beispielhafte Ausführung einer Verpackungstube 1 mit Klappdeckelverschluss 6 und Tubenrohr 2. Der Klappdeckelverschluss 6 ist aus einem Polyblend des Polypropylen und enthält einen rohrförmigen, konisch ausgebilden Verschlusshals 3, eine Ausgussöffnung 5 und ein Klappdeckel 4, welcher beweglich über ein Scharnier 7 mit dem Verschlusshals 3 verbunden ist. Der Klappdeckel 4 weist ferner einen Zapfen 8 zum dichtenden Verschliessen der Ausgussöffnung 5 auf.

Figur 2 zeigt die Querschnittsansicht des oberen Abschnitts einer weiteren beispielhaften Ausführung einer Verpackungstube 10 mit einem Klappdeckelverschluss 12 und einem Tubenrohr 11 als Behälterkörper. Der Klappdeckelverschluss 12 ist aus einem Polyblend des Polypropylens und enthält einen rohrförmigen, konisch ausgebildeten Verschlusshals 14, einen Klappdeckel 13 mit einem Zapfen 15 zum dichtenden Verschliessen einer Ausgussöffnung 16. Der Klappdeckel 13 ist über ein Scharnier 17 mit dem Verschlusshals 14 verbunden. Der Verschlusshals 14 greift unter Ausbildung eines Überlappungsbereiches 30 mit einer ringförmigen Wandfläche der Verschlusshalsöffnung 18 in die Tubenrohröffnung 19 als Behälterkörperöffnung ein. Der Verschlusshals 14 und das Tubenrohr 11 sind in ihrem Überlappungsbereich 30 gegenseitig verschweisst. Das Tubenrohr 11 besteht aus einem Tubenrohr-Folienverbund 20 gemäss Figur 4a.

Fig 3a - b zeigt eine weitere Tubenverpackung 40 in Ausführung einer Standtube aus einem Klappdeckelverschluss 42 und einem mit Letzterem verschweissten Tubenrohr 41. Der Klappdeckelverschluss 42 ist kreiszylinderförmig und setzt sich aus einem Verschlusshals 46 und einem über ein Scharnier 43 mit Letzterem verbundenen Klappdeckel 45 zusammen. In Front-Ausrichtung, d.h. im wesentlichen gegenüber dem Scharnier 43 ist eine mit einem Rauhigkeitsprofil versehene Greifhilfe 47 angeordnet. Der Durchmesser des Klappdeckelverschlusses 42 stimmt mit dem Tubendurchmesser im Wesentlichen überein.

Unterhalb des Klappdeckels 45 ist ein dem Scharnier 43 im wesentlichen gegenüberliegender Originalitätsverschluss 44 in Form eines Streifens angebracht, welcher mit seinem oberen Rand der Öffnungslinie 49 zwischen Verschlusshals 46 und Klappdeckel 45 und mit seinem unteren Rand dem Tubenrohrrand und ferner der Kreiszylinderform des Verschlusshalses 46 folgt. Der Originalitätsverschluss 44 dehnt sich über ca. den halben Umfang des Klappdeckelverschlusses 42 aus und ist mittels über die Öffnungslinie 49 hinweg führenden Verbindungsbrücken 48 mit dem Klappdeckel 45 verbunden. Ferner wird der Originalitätsverschluss 44 mittels vom Verschlusshals 46 vorstehenden und in Ausnehmungen im Originalitätsverschluss 44 eingreifende Vorsprünge gegen ein Weggleiten desselben in Richtung Klappdeckel 45 gesichert (nicht gezeigt), derart dass der Klappdeckel 45 durch den über die Verbindungsbrücken 48 mit diesem verbundenden Originalitätsverschluss 44 gegen das Öffnen gesichert ist. Durch Wegtrennen des Originalitätsverschlusses 44 werden die Verbindungsbrücken 48 gekappt, wodurch der Originalitätsverschluss 44 zerstört ist und der Klappdeckel 45 geöffnet werden kann.

Die Ausgussöffnung (nicht gezeigt) ragt in der Form eines sich zur Austrittsöffnung hin verjüngenden Halses aus dem Verschlusshals hervor. Zum dichtenden Verschliessen der Tubenverpackung greift die Ausgussöffnung in geschlossenem Zustand des Klappdeckelverschlusses in eine kreiszylinderförmigen Anformung an einer Bodeninnenseite des Klappdeckels, wobei der Innendurchmesser der genannten Anformung in etwa dem Aussendurchmesser der halsartigen Ausgussöffnung in seinem Endabschnitt entspricht (nicht gezeigt).

Figur 4a zeigt den Aufbau des Tubenrohr-Folienverbundes 20 einer erfindungsgemässen Verpackungstube (siehe auch Fig. 2). Der Tubenrohr-Folienverbund 20 enthält eine innere, dem Verpackungsinhalt zugewandte Aussenfolie 24, und eine äussere, dem Verpackungsinhalt abgewandte Aussenfolie 21 aus einem siegelbaren Polyblend des Polypropylens mit Polyethylen, welche zugleich den Deckschichten entsprechen. An die innere Aussenfolie 24 schliesst eine Zwischenfolie 23 mit Barrierewirkung gegen Gase (Luft, Sauerstoff, Kohlendioxid, Wasserdampf), Aroma- und Duftstoffe an. Die Zwischenfolie 23 ist z.B. eine Kunststoff-Folie aus EVOH, LCP, PETP, Polyamid oder COC oder eine Metallfolie.

Zwischen der äusseren Aussenfolie 21 und der Zwischenfolie 23 ist eine Verstärkungsfolie 22 zur Versteifung des Tubenrohr-Folienverbundes 20 aus einem Homopolymer des Polypropylens angeordnet.

Die einzelnen Folien sind mittels Verbindungsschichten 26, 27, 28 aus einem Kaschierkleber oder Kaschierlack gegenseitig zum Tubenrohr-Folienverbund 20 verbunden. Die Folien können jedoch im Einzelnen auch durch Extrusion oder Coextrusion gegenseitig verbunden sein, bzw. die Verbindungsschicht kann auch eine Extrusions- oder Coextrusionsschicht sein.

Fig. 4b zeigt eine weitere Ausführung eines Tubenrohr-Folienverbundes 50 einer erfindungsgemässen Verpackungstube. Der Tubenrohr-Folienverbund 50 beinhaltet eine innere 53, dem Verpackungsinhalt zugewandte und äussere, dem Verpackungsinhalt abgewandte Aussenfolie 51, welche beide aus einer dreischichtigen Coextrusionsfolie aus einem vorgenannten Polypropylen, Co- oder Terpolymerisat oder Polyblend des Polypropylens sind. Die Aussenfolien 51, 53 beinhalten jeweils eine Deckschicht 52, 54, welche eine äusserste, frei liegende Schicht der Coextrusionsfolie darstellen.

Die Dicke der äusseren Aussenfolie 51 beträgt 70 - 150 µm und die der inneren Aussenfolie 53 30 - 100 µm. Die beiden Aussenfolien weisen eine Dichte von 0,89 - 0,92 g/cm³ auf. Die äussere Aussenfolie 51 kann optional auch eine Monofolie aus einem vorgenannten Polypropylen, Co- oder Terpolymerisat oder Polyblend des Polypropylens der genannten Dicke sein. Zwischen den beiden Aussenfolien 51, 53 ist eine Zwischenfolie 57 mit Barrierewirkung gegen Gase (Luft, Sauerstoff, Kohlendioxid, Wasserdampf), Aroma- und Duftstoffe mit einer Dicke von 10 - 25 µm angeordnet. Die Zwischenfolie 57 ist bevorzugt eine mit SiOₓ beschichtete Trägerfolie aus Polyethylentherephthalat (PET), wobei x eine Zahl von 0,9 bis 2,0 ist. Die Zwischenfolie 57 ist mittels eines Kaschierlackes 56, 58 mit einer Flächendichte von 1-10 g/m² mit den Aussenfolien 51, 53 verbunden.

Fig. 4c zeigt eine weitere Ausführung eines Tubenrohr-Folienverbundes 60 einer erfindungsgemässen Verpackungstube. Der Tubenrohr-Folienverbund 60 beinhaltet eine innere 63, dem Verpackungsinhalt zugewandte und äussere, dem Verpackungsinhalt abgewandte Aussenfolie 61, welche beide aus einer dreischichtigen Coextrusionsfolie aus einem vorgenannten Polypropylen, Co- oder Terpolymerisat oder Polyblend des Polypropylens mit einer Dichte von 0,90 - 0,96 auf g/cm³ sind.

Die Gesamtdicke der äusseren Aussenfolie 61 beträgt 55 - 250 µm, wobei die Coextrusionsfolie der äusseren Aussenfolie 61 ihrerseits aus zwei aussen liegenden Folien 62, 70 einer Dicke von 7 - 50 µm, wobei eine davon die äussere Deckschicht 62 darstellt, und einer Zwischenfolie 69 einer Dicke von 40 - 150 µm besteht.

Die Gesamtdicke der inneren Aussenfolie 63 beträgt 35 - 200 µm, wobei die Coextrusionsfolie der inneren Aussenfolie 63 ihrerseits aus zwei aussen liegenden Folien 64, 72 einer Dicke von 7 - 50 µm, wobei eine davon die innere Deckschicht 64 darstellt, und einer Zwischenfolie 71 einer Dicke von 20 - 100 µm besteht.

Die beiden Aussenfolien 61, 63 weisen eine Dichte von 0,88 - 0,92 g/cm³ auf. Zwischen den beiden Aussenfolien 61, 63 ist eine Zwischenfolie 67 mit Barrierewirkung gegen Gase (Luft, Sauerstoff, Kohlendioxid, Wasserdampf), Aroma- und Duftstoffe aus vorzugsweise Aluminium oder einer Aluminiumlegierung einer Dicke von 6 - 50 µm angeordnet. Die Zwischenfolie 67 ist mittels eines Kaschierklebers 66, 68 oder über einen Mono- oder Coextrusionsfilm mit den Aussenfolien 61, 63 verbunden. Der genannte Mono- oder Coextrusionsfilm kann eine Dicke von z.B. 2 - 50 µm aufweisen.

## Patentansprüche

1. Verpackungstube mit einem eine Rohröffnung enthaltenden, flexiblen Tubenrohr aus einem Folienverbund (60), mit einer je eine Deckschicht (62, 64) enthaltenden inneren und äusseren Aussenfolie (61, 63), einer zwischen der inneren und äusseren Aussenfolie angeordneten Barriereschicht, und mit einem einstückigen Klappdeckelverschluss (12), enthaltend einen rohrförmigen Verschlusshals (14) mit einer Ausgussöffnung (16) und einer Verschlusshalsöffnung (18), und einen über ein Scharnier (17) mit dem Verschlusshals (14) verbundenen Klappdeckel (13), wobei der Klappdeckelverschluss (12) unter Ausbildung eines Überlappungsbereiches auf die Tubenrohröffnung (19) aufgesetzt ist und ein vollumfänglicher, ringförmiger Wandabschnitt der Verschlusshalsöffnung (18) mit der Deckschicht einer Aussenfolie (61) des Tubenrohrs (11) eine flächige Schweiss- oder Siegelverbindung ausbildet,
**dadurch gekennzeichnet, dass**
der Klappdeckelverschluss (12) wenigstens in seinen Aussenschichten aus einem Polypropylen, Co- oder Terpolymer des Polypropylens oder Polyblend des Polypropylens besteht, und die dem Überlappungsbereich zugewandte Aussenfolie (61) ein Coextrusionsfilm oder ein Folienverbund, enthaltend eine Deckschicht aus einem statistischen Copolymerisat des Propylens mit einem Massenanteil bis 50% eines oder mehrerer aliphatischer Olefine ohne funktionellen Gruppen und eine Verstärkungsschicht aus einem Homopolymer des Propylens, ist.

2. Flexible Verpackung nach Anspruch 1, **dadurch gekennzeichnet, dass** der Klappdeckelverschluss (12) ein einstückiges Spritzguss-, Coextrusions-Spritzguss-, Mehrschicht-Spritzguss- oder Pressformteil ist und im wesentlichen aus einem Polypropylen, Co- oder Terpolymer des Polypropylens oder Polyblend des Polypropylens besteht.

3. Flexible Verpackung nach einem der Ansprüche 1 bis 2, **dadurch gekennzeichnet, dass** auf der innen und/oder aussen liegenden Oberfläche des Klappdeckelverschlusses (12) wenigstens teilflächig eine Sperrschicht oder -folie mit Barrierewirkung gegen flüchtige Stoffe, wie Gase, Wasserdampf, Aroma- und Duftstoffe angeordnet ist und die Sperrschicht oder -folie vorzugsweise eine keramische Dünn-Schicht oder eine folienartige Auflage aus Kunststoff oder Metall mit Barrierewirkung ist.

4. Flexible Verpackung nach einem der Ansprüche 1 bis 2, **dadurch gekennzeichnet, dass** der Klappdeckelverschluss ein einstückiges Spritzgussteil und wenigstens der Verschlusshals und/oder der Klappdeckel ein Mehrschicht-Spritzgussteil mit einer extrudierter Zwischenschicht mit Barrierewirkung gegen flüchtige Stoffe wie Gase, Wasserdampf, Aroma- und Duftstoffe ist.

5. Flexible Verpackung nach Anspruch 4, **dadurch gekennzeichnet, dass** der Klappdeckelverschluss ein Mehrschicht-Spritzgussteil mit einer wenigstens im Verschlusshals und/oder im Klappdeckel zwischen zwei Schichten aus Polypropylen, Co- oder Terpolymer des Polypropylens oder Polyblend des Polypropylens angeordneten, erfindierten Zwischenschicht oder -folie aus einem Kunststoff mit Barrierewirkung ist.

6. Flexible Verpackung nach einem der Ansprüche 1 bis 5, **dadurch gekennzeichnet, dass** der Verschlusshals (14) mit einem die Verschlusshalsöffnung (18) vollumfänglich und ringförmig umgebenden Wandabschnitt über die Tubenrohröffnung (11) gestülpt ist oder in diese eingreift und unter Ausbildung eines Überlappungsbereichs (30) an der inneren oder äusseren Aussenfolie (61, 63) des Tubenrohr Folienverbundes (60) anliegt und der Verschlusshals (14) im Überlappungsbereich (30) mit der inneren oder äusseren Aussenfolie (61, 63) eine Schweiss- oder Siegelverbindung ausbildet.

7. Flexible Verpackung nach einem der Ansprüche 1 bis 6, **dadurch gekennzeichnet, dass** der Tubenrohr Folienverbund (60) und/oder der Klappdeckelverschluss eine Zwischenfolie oder -schicht (23) mit Barrierewirkung gegen Luft, Sauerstoff, Wasser dampf, Aroma- und/oder Duftstoffe enthält und die Zwischenfolie oder -schicht (23) eine Folie aus Aluminium oder eine Kunststoff-Folie aus Polyvinylidenchlorid (PVDC), aus einem Polymer des Ethyl-Vinyl-Alkohol, aus Ethylenvinylalkohol-Copolymere (EVOH) aus Cyclo-Olefin-Copolymere (COC), aus einem flüssigkristallinen (liquid crystal) Polymer (LCP) oder aus einem Polyamid ist oder eine mit SiOₓ beschichtete Kunststofffolie aus Polyethylentherephthalat (PET) ist, wobei x eine Zahl von 0,9 bis 2,0 ist

8. Flexible Verpackung nach einem der Ansprüche 1 bis 7, **dadurch gekennzeichnet, dass** die Verstärkungsschicht zur Versteifung des Tubenrohr Folienverbundes zwischen der Zwischenfolie oder -schicht mit Barrierewirkung und wenigstens einer der beiden Aussenfolien, vorzugsweise der äusseren und inneren Aussenfolien, angeordnet ist.

## Claims

1. Packaging tube comprising a flexible tube consisting of a film composite (60) and having an opening, internal and external outer films (61, 63) each having a top layer (62, 64), a barrier layer arranged between the internal and external outer films and a one-piece hinged-lid closure (12) having a tubular neck (14) with a spout (16) and an opening (18), and a hinged lid (13) joined to the closure neck (14) by means of a hinge (17), the hinged-lid closure (12) being placed on the tube opening (19) with the formation of an overlapping region and an annular wall portion of the closure neck opening (18) extending around the entire circumference forming a flat welded or sealed joint with the top layer of an outer film (61) of the tube (11), **characterised in that** at least the outer layers of the hinged-lid closure (12) consist of a polypropylene, copolymer or terpolymer of polypropylene or polyblend of polypropylene and the outer film (61) directed towards the overlapping region is a coextruded film or a film composite having a top layer consisting of a random copolymer of polypropylene containing up to 50 % of one or more aliphatic olefins without functional groups and a reinforcing layer consisting of a homopolymer of propylene.

2. Flexible package according to claim 1, **characterised in that** the hinged-lid closure (12) is a one-piece injection moulded part, coextruded injection moulded part, multi-layer injection moulded part or compression moulded part and consists essentially of a polypropylene, copolymer or terpolymer of polypropylene or polyblend of polypropylene.

3. Flexible package according to one of claims 1 to 2, **characterised in that** a barrier layer or film having a barrier effect against volatile substances, such as gases, water vapour, flavourings and fragrances, is arranged at least over part of the internal and/or external surface of the hinged-lid closure (12) and the barrier layer or film is preferably a thin ceramic layer or a film-like coating of plastic or metal having a barrier effect.

4. Flexible package according to one of claims 1 to 2, **characterised in that** the hinged-lid closure is a one-piece injection moulded part and at least the closure neck and/or the hinged lid is a multi-layer injection moulded part with an extruded intermediate layer having a barrier effect against volatile substances such as gases, water vapour, flavourings and fragrances.

5. Flexible package according to claim 4, **characterised in that** the hinged-lid closure is a multi-layer injection moulded part with an extruded intermediate layer or film consisting of a plastic having a barrier effect arranged between two layers of polypropylene, a copolymer or terpolymer of polypropylene or a polyblend of polyproplyene at least in the closure neck and/or in the hinged lid.

6. Flexible package according to one of claims 1 to 5, **characterised in that** the closure neck (14) is slipped over the tube opening (11) by means of a wall portion surrounding the closure neck opening (18) in an annular manner around its entire circumference or engages therein and bears against the internal or external outer film (61, 63) of the tube film composite (60) with the formation of an overlapping region (30) and the closure neck (14) forms a welded or sealed joint with the internal or external outer film (61, 63) in the overlapping region (30).

7. Flexible package according to one of claims 1 to 6, **characterised in that** the tube film composite (60) and/or the hinged-lid closure comprises an intermediate film or layer (23) having a barrier effect against air, oxygen, water vapour, flavourings and/or fragrances and the intermediate film or layer (23) is an aluminium foil or a plastic film consisting of polyvinylidene chloride (PVDC), a polymer of ethyl vinyl alcohol, ethylene-vinyl alcohol copolymers (EVOH), cyclo-olefin copolymers (COC), a liquid crystal polymer (LCP) or a polyamide or a plastic film consisting of polyethylene terephthalate (PET) coated with SiOₓ, where x is a number from 0.9 to 2.0.

8. Flexible package according to one of claims 1 to 7, **characterised in that** the reinforcing layer for stiffening the tube film composite is arranged between the intermediate film or layer having a barrier effect and at least one of the two outer films, preferably the external and internal outer films.

## Revendications

1. Tube d'emballage avec tuyau tubulaire flexible contenant une ouverture tubulaire en composite de feuilles (60), avec une feuille extérieure (61, 63) interne et externe contenant respectivement une couche de couverture (62, 64), une couche protectrice agencée entre la feuille extérieure interne et externe, et un mécanisme de fermeture de type couvercle à charnière (12) d'un seul tenant, contenant un col de fermeture en forme de tube (14) muni d'une ouverture de coulée (16) et d'une ouverture de col de fermeture (18), et un couvercle à charnière (13) relié au col de fermeture (14) par une charnière (17), le mécanisme de fermeture de type couvercle à charnière (12) étant situé sur l'ouverture du tuyau tubulaire (19) en formant une zone de chevauchement, et une section de paroi annulaire globale de l'ouverture du col de fermeture (18) formant avec la couche de couverture d'une feuille extérieure (61) du tuyau tubulaire (11) une liaison plate par soudage ou scellage,
**caractérisé en ce que**
le mécanisme de fermeture de type couvercle à charnière (12) est constitué au moins dans ses couches extérieures d'un polypropylène, co ou terpolymère du polypropylène ou polymélange du polypropylène, et la feuille extérieure (61) tournée vers la zone de chevauchement est un film de coextrusion ou un composite de feuilles, contenant une couche de couverture en copolymère statistique du propylène avec une proportion de masse jusqu'à 50 % d'une ou plusieurs oléfines aliphatiques sans groupes fonctionnels et est une couche de renforcement en homopolymère du propylène.

2. Emballage flexible selon la revendication 1, **caractérisé en ce que** le mécanisme de fermeture de type couvercle à charnière (12) est une pièce moulée d'une seul tenant par moulage par injection, coextrusion-moulage par injection, moulage par injection en plusieurs couches ou pressage et est essentiellement constituée d'un polypropylène, d'un co ou terpolymère du polypropylène ou d'un polymélange du polypropylène.

3. Emballage flexible selon l'une quelconque des revendications 1 à 2, **caractérisé en ce qu'**une couche ou feuille de blocage avec action protectrice contre les substances volatiles comme les gaz, la vapeur d'eau, les substances aromatiques ou odorantes est agencée sur au moins une partie de la surface interne et/ou externe du mécanisme de fermeture de type couvercle à charnière, et la couche ou feuille de blocage est de préférence une couche fine céramique ou un dépôt de type feuille en matière synthétique en métal avec action protectrice.

4. Emballage flexible selon l'une quelconque des revendications 1 à 2, **caractérisé en ce que** le mécanisme de fermeture de type couvercle à charnière est une pièce d'un seul tenant moulée par injection et au moins le col de fermeture et/ou le couvercle à charnière sont une pièce moulée par injection à plusieurs couches avec une couche intermédiaire extrudée offrant une action protectrice contre les substances volatiles comme les gaz, la vapeur d'eau, les substances aromatiques et odorantes.

5. Emballage flexible selon la revendication 4, **caractérisé en ce que** le mécanisme de fermeture de type couvercle à charnière est une pièce moulée par injection à plusieurs couches présentant une couche ou feuille intermédiaire en matière synthétique avec action protectrice qui est agencée au moins dans le col de fermeture et/ou dans le couvercle à charnière entre deux couches en polypropylène, co ou terpolymère du polypropylène ou polymélange du polypropylène.

6. Emballage flexible selon l'une quelconque des revendications 1 à 5, **caractérisé en ce que** le col de fermeture (14) est retourné sur l'ouverture du tuyau tubulaire (11) avec une section de paroi entourant globalement et en forme d'anneau l'ouverture du col de fermeture (18) ou s'engage dans celle-ci et est situé, tout en formant une zone de chevauchement (30) sur la feuille extérieure interne ou externe (61, 63) du composite de feuilles de tuyau tubulaire (60), et le col de fermeture (14) forme dans la zone de chevauchement (30) avec la feuille extérieure interne ou externe (61, 63) une liaison par soudage ou scellage.

7. Emballage flexible selon l'une quelconque des revendications 1 à 6, **caractérisé en ce que** le composite de feuilles de tuyau tubulaire (60) et/ou le mécanisme de fermeture de type couvercle à charnière contient une feuille ou couche intermédiaire (23) offrant une action protectrice contre l'air, l'oxygène, la vapeur d'eau, les substances aromatiques et/ou odorantes et la feuille ou couche intermédiaire (23) est une feuille d'aluminium ou une feuille de matière synthétique en chlorure de polyvinylidène (PVDC), en polymère d'éthyl-vinyl-alcool, en copolymères d'éthylène-vinyl-alcool (EVOH), en copolymères cylo-oléfine (COC), en un polymère à cristaux liquides (liquid crystal) (LCP) ou en polyamide ou est une feuille de matière synthétique revêtue de SiOₓ en téréphtalate de polyéthylène (PET), x étant un nombre de 0,9 à 2,0.

8. Emballage flexible selon l'une quelconque des revendications 1 à 7, **caractérisé en ce que** la couche de renforcement qui renforce le composite de feuilles du tuyau tubulaire est agencée entre la feuille ou couche intermédiaire offrant une action protectrice et au moins une des deux feuilles extérieures, de préférence les feuilles extérieures externe et interne.
